# FASCICULE DE BREVET EUROPEEN

(11) **EP 4 055 241 B1**
(45) Date de publication et mention de la délivrance du brevet: **30.08.2023**
(21) Numéro de dépôt: 20797527.7
(22) Date de dépôt: 03.11.2020
(51) Int. Cl.: E06B 1/70, E06B 3/968, E06B 3/964, E06B 3/16, E06B 3/263

(54) **DISPOSITIF DE SEUIL, MENUISERIE COMPORTANT LEDIT DISPOSITIF DE SEUIL ET PROCÉDÉ DE MISE EN OEUVRE DUDIT DISPOSITIF DE SEUIL**
SCHWELLENVORRICHTUNG, TISCHLERARBEIT, DIE DIESE SCHWELLENVORRICHTUNG UMFASST, UND VERFAHREN ZUM VERWENDEN DIESER SCHWELLENVORRICHTUNG
THRESHOLD DEVICE, JOINERY WORK COMPRISING SAID THRESHOLD DEVICE AND METHOD FOR USING SAID THRESHOLD DEVICE

(30) Priorité: 04.11.2019 FR 1912329
(43) Date de publication de la demande: 14.09.2022
(73) Titulaire: HYDRO EXTRUDED SOLUTIONS AS, 0283 Oslo (NO)
(72) Inventeur: CLAUZET, Robert, 31120 Roquettes (FR); PASTOR, Quentin, 31200 Toulouse (FR); LOTRONG, Khounlu, 31100 Toulouse (FR)
(74) Mandataire: Ipside
(86) Numéro de dépôt international: PCT/EP2020/080824
(87) Numéro de publication internationale: WO 2021/089547

(56) Documents cités:
- EP-A2- 2 868 856
- EP-B1- 0 141 823
- BE-A3- 1 018 503
- DE-U1- 20 316 758
- US-A1- 2013 205 706

## Description

### Domaine technique de l'invention

L'invention relève du domaine des menuiseries et concerne notamment un dispositif de seuil, une menuiserie notamment du type fenêtre, porte ou porte fenêtre, comportant ledit dispositif de seuil et un procédé de mise en oeuvre dudit dispositif de seuil.

La présente invention s'applique particulièrement aux menuiseries du type comprenant un ouvrant relié de façon articulée à un dormant.

### Technique antérieure

Les menuiseries destinées à obturer de façon réversible une baie d'un bâtiment comportent de manière générale un ouvrant relié de façon mobile à un dormant.

L'ouvrant et le dormant sont classiquement formés de plusieurs profilés joints les uns aux autres de sorte à former respectivement un cadre d'ouvrant et un cadre de dormant.

Les cadres d'ouvrant et de dormant sont formés par des montants reliant entre elles des traverses supérieure et inférieure. La traverse inférieure du dormant est destinée à reposer contre le sol et est constituée par un seuil de menuiserie.

On connaît des menuiseries comprenant un seuil formé par un profilé composite comprenant deux profilés en aluminium ou alliage d'aluminium séparés par un profilé en matière synthétique.

Malgré cette disposition permettant d'éliminer ou de réduire les ponts thermiques, les performances d'isolation phonique et thermique à l'interface du seuil et de la traverse inférieure d'ouvrant sont généralement relativement faibles par rapport aux interfaces entre les montants et de la traverse supérieure de l'ouvrant et du dormant.

Par ailleurs, les seuils de l'état de la technique sont généralement fixés au sol entre les montants du dormant, de manière irréversible, par exemple par collage.

De manière usuelle, lors de la construction de bâtiments, les cadres de dormant des menuiseries sont mis en place dans les baies de bâtiments avant que les travaux de construction ne soient terminés.

Les baies sont traversées de nombreuses fois par les ouvriers en charge de la construction lors des travaux. Ces derniers transportant notamment de l'outillage ou manoeuvrant des machines, ils occasionnent souvent des dommages sur les seuils des menuiseries dont les cadres de dormant sont déjà installées. Selon une autre perspective, les seuils de ces huisseries ont tendance à gêner le passage des ouvriers et de leurs outils ou machines et augmente le risque de chutes des ouvriers ainsi que le risque d'endommager leur outillage.

En outre, pour répondre de manière favorable aux contraintes d'épaisseurs, les seuils sont généralement reliés aux montants de dormants par une pièce de liaison présentant une faible résistance mécanique.

EP2868856A2, DE20316758U1 et US2013/205706A1 divulguent un dispositif de seuil pour menuiserie.

### Présentation de l'invention

La présente invention a pour objectif de palier les inconvénients précités en proposant un dispositif de seuil permettant d'augmenter les performances d'isolation phonique et thermique.

Un autre objectif de la présente invention est d'augmenter la résistance mécanique de la liaison entre le seuil et les montants de dormant.

Encore un autre objectif de la présente invention est de proposer un seuil amovible.

À cet effet, l'invention concerne un dispositif de seuil pour menuiserie, ladite menuiserie comprenant un ouvrant relié de manière articulée à un dormant, le dormant étant formé par deux montants, une traverse supérieure et un profilé de seuil, le dispositif de seuil comprenant un organe de liaison destiné à lier mécaniquement le profilé de seuil avec un montant de dormant.

L'organe de liaison comporte une équerre rigide et une équerre d'étanchéité, laquelle est réalisée dans un matériau polymère, lesdites équerre rigide et équerre d'étanchéité étant destinées à être fixées au profilé de seuil et au montant de dormant et étant configurées de sorte à coopérer par emboitement l'une avec l'autre.

L'équerre d'étanchéité permet avantageusement à la menuiserie de présenter d'importantes propriétés d'isolation phonique et thermique dans la mesure où elle permet une continuité dans l'isolation périphérique de la menuiserie réalisée par des joints du type connu de l'état de la technique.

En outre, la résistance mécanique est améliorée grâce à l'équerre rigide.

On entend dans le présent texte par le terme « rigide », que l'équerre est non déformable dans des conditions normales d'utilisation, c'est-à-dire les conditions dans lesquelles l'équerre est utilisée dans le cadre de la présente invention. La rigidité de l'équerre permet de lui conférer une résistance appropriée aux contraintes mécaniques.

Avantageusement, le seuil selon l'invention est compatible avec des dispositifs d'articulation d'ouvrant cachés.

Le dispositif de seuil comprend en outre un bouchon d'étanchéité recouvrant au moins en partie l'équerre d'étanchéité, dont son extrémité libre, ledit bouchon étant destiné à également recouvrir une portion du profilé de seuil.

Cette caractéristique permet d'augmenter encore l'isolation phonique et thermique ainsi que d'assurer l'étanchéité à l'eau et à l'air de la menuiserie lorsque l'ouvrant est fermé contre le dormant.

Dans des modes particuliers de réalisation, l'invention répond en outre aux caractéristiques suivantes, mises en oeuvre séparément ou en chacune de leurs combinaisons techniquement opérantes.

Dans des modes particuliers de réalisation de l'invention, l'équerre d'étanchéité et l'équerre rigide comprennent chacune une semelle, lesdites semelles présentant l'une et l'autre des éléments d'emboitement de forme complémentaire, par lesquels lesdites équerre d'étanchéité et équerre rigide coopèrent l'une avec l'autre par emboitement.

Cette caractéristique permet de pouvoir fixer de façon simple et rapide les équerres entre elles. En outre, cette fixation est préférentiellement amovible.

Dans des modes particuliers de réalisation de l'invention, la semelle de l'équerre rigide comporte une languette destinée à être engagée dans une rainure, dite « première rainure » du profilé de seuil, ladite semelle comportant également une rainure intermédiaire destinée à être agencée dans le prolongement d'une autre rainure, dite « deuxième rainure » du profilé de seuil adjacente à la première rainure, lorsque l'équerre rigide est fixée au profilé de seuil.

Cette caractéristique permet avantageusement, après fixation du dispositif de seuil au profilé de seuil, d'observer une continuité de la deuxième rainure et ainsi de pouvoir envisager d'intégrer dans la deuxième rainure du profilé de seuil un mécanisme de verrouillage de la fermeture de l'ouvrant et/ou un mécanisme d'articulation de l'ouvrant.

Dans des modes particuliers de réalisation de l'invention, l'équerre d'étanchéité est destinée à être agencée dans le prolongement d'une barrette intermédiaire du profilé de seuil, et est destinée à recevoir en appui un joint d'étanchéité, dit « joint central », destiné à être fixé contre le montant de dormant, ladite équerre d'étanchéité comportant à cet effet un profil de coopération par lequel elle est destinée à coopérer avec le joint central par complémentarité de forme.

Cette caractéristique permet avantageusement, après fixation du dispositif de seuil au profilé de seuil, d'observer une continuité d'étanchéité et ainsi d'impacter favorablement les propriétés d'isolation thermique et phonique de la menuiserie dans laquelle s'intègre le dispositif de seuil.

Dans des modes particuliers de réalisation de l'invention, l'équerre d'étanchéité comporte une branche s'étendant depuis sa semelle jusqu'à une extrémité libre, ladite branche étant destinée à se loger dans une rainure du montant de dormant.

La présente invention concerne également une menuiserie comprenant un ouvrant et un dormant formés respectivement par des montants fixés à des traverses dites « traverse inférieure » et « traverse supérieure », la menuiserie comprenant un dispositif de seuil tel que précédemment.

L'équerre d'étanchéité comporte une semelle depuis laquelle s'étend une paroi, ladite paroi étant en reliée à l'une de ses extrémité à une branche s'étendant également depuis ladite semelle et étant agencée en appui contre le profilé de seuil, l'équerre d'étanchéité étant configurée de sorte que ladite paroi, d'une part, coopère avec un joint central fixé sur le montant de dormant, et d'autre part, qu'elle reçoive en appui un joint portée par la traverse inférieure de l'ouvrant, lorsque ledit ouvrant est fermé contre le dormant.

Dans des modes particuliers de réalisation de l'invention, la semelle de l'équerre rigide comporte une languette engagée dans une première rainure du profilé de seuil, ladite semelle comportant également une rainure intermédiaire configurée de sorte qu'elle est agencée dans le prolongement d'une deuxième rainure du profilé de seuil adjacente à la première rainure, et dans le prolongement d'une rainure longitudinale dont est dotée le montant de dormant, de telle sorte que ladite rainure intermédiaire de la semelle fait la jonction entre la deuxième rainure et la rainure longitudinale.

La présente invention concerne également un procédé de mise en oeuvre d'un dispositif de seuil tel que précédemment décrit dans une menuiserie selon l'invention, comprenant les étapes suivantes :
- l'équerre d'étanchéité et l'équerre rigide sont emboitées l'une avec l'autre par coopération d'éléments d'emboitement dont elles sont respectivement dotées,
- l'équerre rigide est liée au profilé de seuil, l'équerre d'étanchéité se trouvant alors en appuis contre le profilé de seuil,
- l'équerre rigide et l'équerre d'étanchéité sont rigidement fixées par des moyens de vissage au profilé de seuil et au montant du dormant.

Dans des modes des modes particuliers de mise en oeuvre, le procédé comprend en outre une étape dans laquelle le bouchon d'étanchéité est agencé de sorte à recouvrir au moins en partie l'équerre d'étanchéité et une partie du profilé de seuil.

### Brève description des figures

L'invention sera mieux comprise à la lecture de la description suivante, donnée à titre d'exemple nullement limitatif, et faite en se référant aux figures qui représentent :
[Fig. 1] une vue en perspective d'une vue éclatée d'un dispositif de seuil selon l'invention ;
[Fig. 2] une vue en perspective de la figure 1 dans laquelle le dispositif de seuil est fixé à un profilé de seuil et à un montant de dormant, lesquels sont représenté en coupe ;
[Fig. 3] une vue en perspective de la figure 2 dans laquelle un ouvrant est fermé contre le profilé de seuil et contre le montant de dormant.

Dans ces figures, des références numériques identiques d'une figure à l'autre désignent des éléments identiques ou analogues. Par ailleurs, pour des raisons de clarté, les dessins ne sont pas à l'échelle, sauf mention contraire.

### Description des modes de réalisation

On note dès à présent que, de manière générale, la portée de la présente invention ne se limite pas aux modes de réalisation décrits ci-dessus à titre d'exemples non limitatifs, mais s'étend au contraire à toutes les modifications à la portée de l'homme de l'art. Chaque caractéristique d'un mode de réalisation peut être mise en oeuvre isolément ou combinée à toute autre caractéristique de tout autre mode de réalisation de manière avantageuse.

On note également que les termes relatifs « haut », « bas », « supérieur » et « inférieur » sont employés de sorte à correspondre au cas dans lequel la menuiserie selon l'invention est installée dans une baie de bâtiment, tel que décrit dans le mode de réalisation représenté sur les figures 1 à 3.

La menuiserie selon l'invention comprend un ouvrant relié de façon articulée à un dormant.

L'ouvrant et le dormant sont formés de plusieurs profilés joints les uns aux autres de sorte à former respectivement un cadre d'ouvrant et un cadre de dormant.

Le terme « profilé » définit communément ainsi que dans le présent texte une pièce longiforme de section droite constante.

Les cadres d'ouvrant et de dormant sont formés par des montants reliant entre elles des traverses supérieure et inférieure. La traverse inférieure du dormant est destinée à reposer contre le sol et est constituée par un profilé de seuil.

La figure 1 illustre une vue éclatée d'un dispositif de seuil 10 selon un mode préféré de réalisation de la présente invention, et d'un profilé de seuil 20 et d'un montant de dormant 30 avec lesquels il est destiné à être fixé pour former une portion d'un cadre de dormant. Autrement dit, le dispositif de seuil 10 est destiné à être intégré dans la menuiserie.

Plus précisément, le dispositif de seuil 10 comprend des organes de liaison destinés à lier mécaniquement le profilé de seuil 20 et le montant de dormant 30 l'un à l'autre.

Lorsque l'ouvrant est fermé contre le dormant, le dispositif de seuil 10 selon l'invention coopère avec la traverse inférieure, tel que représenté sur la figure 3 et tel que décrit ci-après en détail.

Chaque organe de liaison comprend un ensemble de pièces destinées à coopérer les unes avec les autres par des formes complémentaires. Plus précisément, chaque organe de liaison comporte :
- une équerre rigide 11 destinée à être liée au profilé de seuil 20 et au montant de dormant 30,
- une équerre d'étanchéité 12 destinée à être liée à l'équerre rigide 11 et au montant de dormant 30,
- un bouchon d'étanchéité 13 destiné à recouvrir au moins en partie l'équerre d'étanchéité 12 et le profilé de seuil 20.

Comme le montrent les figures 1 et 2 dans le mode préféré de réalisation de l'invention, le profilé de seuil 20 s'étend entre deux extrémités longitudinales et est formé par un profilé dit « profilé proximal » 21 destiné à être agencé du côté vers lequel est entraîné l'ouvrant lorsqu'il est déplacé de sorte à ouvrir la baie. Autrement dit, le profilé proximal 21 est destiné à être adjacent à un environnement intérieur d'un bâtiment.

Le profilé proximal 21 est séparé d'un profilé dit « profilé distal » 22 par une barrette dite « barrette intermédiaire » 23 réalisée dans un matériau thermiquement isolant. Cette barrette intermédiaire 23 constitue un moyen de rupture de pont thermique.

Préférentiellement les profilés proximal 21 et distal 22 sont réalisés en aluminium ou en alliage d'aluminium.

Préférentiellement, le profilé proximal 21 comporte successivement, depuis un bord libre vers un bord par lequel il est relié à la barrette intermédiaire 23, une rainure longitudinale orientée vers le bas dite « première rainure » 210, une rainure longitudinale orientée vers le haut dite « deuxième rainure » 211, et une rainure latérale orientée vers la barrette intermédiaire 23.

Le profilé distal 22 comporte successivement, depuis un bord libre vers un bord par lequel il est relié à la barrette intermédiaire 23, une rainure longitudinale orientée vers le haut dite « troisième rainure » 220 et une rainure latérale orientée vers la barrette intermédiaire 23.

La troisième rainure 220 est définie par une paroi de fond 221 reliant entre elles deux parois latérales dont une formant le bord libre du profilé distal 22 est appelée dans la suite du texte « paroi externe » 222, et dont l'autre est appelée « paroi interne » 223.

Cette troisième rainure 220 est destinée à recueillir les eaux s'écoulant sur la menuiserie, par exemple, les eaux de pluie, de nettoyage, etc.

Comme le montrent les figures 1 à 3, la barrette intermédiaire 23 est engagée fixement dans les rainures latérales des profilés proximal et distal.

Telque visible sur la vue éclatée de la figure 1, l'équerre rigide 11 comporte une semelle 110 par laquelle elle est destinée à reposer contre le sol, ladite semelle 110 comprenant une languette 111 prévue pour être introduite dans la première rainure 210 du profilé de seuil 20, depuis l'une des extrémités longitudinales dudit profilé de seuil 20, afin de lier ensemble ladite équerre rigide 11 et ledit profilé de seuil 20.

Sur la semelle 110 s'étend, selon une direction parallèle à la direction dans laquelle s'étend la languette 111, une rainure intermédiaire 112 orientée vers le haut et destinée à prolonger la deuxième rainure 211 du profilé de seuil 20 lorsque la languette 111 est engagée dans la première rainure 210 dudit profilé de seuil 20. Autrement dit, la rainure intermédiaire 112 de la semelle 110 présente une section droite de forme et de dimensions identiques à celle de la deuxième rainure 211 du profilé de seuil 20.

Cette caractéristique permet avantageusement, après fixation du dispositif de seuil au profilé de seuil, d'observer une continuité de la deuxième rainure 211.

Préférentiellement, la semelle 110 de l'équerre rigide 11 comporte des éléments d'emboitement 114 adaptés à coopérer avec des éléments d'emboitement 121 dont est pourvue l'équerre d'étanchéité 12 afin de lier ensemble ladite équerre rigide 11 avec l'équerre d'étanchéité 12.

L'équerre rigide 11 comporte une branche 113 s'étendant depuis la semelle 110, dans une direction perpendiculaire à cette dernière, ladite branche 113 étant destinée à s'engager dans une cavité 31 du montant de dormant 30.

Avantageusement, le montant de dormant 30 présente une rainure longitudinale 33 s'étendant le long dudit montant, à l'arrière de la cavité 31, de sorte que lorsque la branche 113 est engagée dans la cavité 31 et que la languette 111 est engagée dans la première rainure 210, la rainure 33 se trouve dans le prolongement de la deuxième rainure 211 du profilé de seuil 20.

Cette rainure longitudinale 33 assurant la continuité de la deuxième rainure 211, il est possible d'intégrer dans la deuxième rainure 211 du profilé de seuil 20 un mécanisme de verrouillage de la fermeture de l'ouvrant et/ou un mécanisme d'articulation de l'ouvrant.

Dans le mode de réalisation représenté sur la figure 1, la branche 113 et la cavité 31 présentent toutes deux une section droite carrée.

L'équerre d'étanchéité 12 est avantageusement réalisée en matériau polymère, tel qu'un polyamide, afin d'assurer une continuité d'isolation thermique et phonique tel que décrit plus en détail ci-après.

L'équerre d'étanchéité 12 présente également une semelle 120 sur laquelle sont agencés les éléments d'emboitement 121.

Dans le mode préféré de réalisation de l'invention représenté sur la vue éclatée de la figure 1, les éléments d'emboitement 114 ou 121 sont formés par un plot et par un orifice adaptés à coopérer l'un avec l'autre.

Préférentiellement, le plot s'étend depuis la semelle 120 de l'équerre d'étanchéité 12 et présente la forme d'un téton, et l'orifice est réalisé dans la semelle 110 de l'équerre rigide 11.

Les éléments d'emboitement 114 ou 121 peuvent en outre, comme le montre la figure 1, être formés par deux épaulements dont la forme est complémentaire destinés à se chevaucher.

Plus particulièrement, l'équerre d'étanchéité 12 comporte, sous sa semelle 120, un évidement formant épaulement, depuis lequel évidement s'étend le plot vers le bas. L'évidement est destiné à coopérer avec une portion de la semelle 110 de l'équerre rigide 11, par coopération de forme, ladite portion comprenant un autre évidement formant l'épaulement, de forme complémentaire à celui de la semelle 120 de l'équerre d'étanchéité 12.

C'est sur cette portion de la semelle 110 de l'équerre rigide 11 qu'est réalisée l'orifice dans lequel le plot est destiné à s'introduire, de sorte que lorsque la semelle 120 de l'équerre d'étanchéité 12 recouvre celle de l'équerre rigide 11, les éléments d'emboitement 117 et 121 coopèrent l'un avec l'autre et lesdites équerres sont liées l'une à l'autre.

On peut voir sur la figure 1 que la semelle 120 de l'équerre d'étanchéité 12 est destinée à recevoir en appui un joint d'étanchéité, appelé ci-après « joint central » 32, destiné à être fixé contre le montant de dormant 30.

Préférentiellement, l'équerre d'étanchéité 12 présente un profil de coopération par lequel elle est destinée à épouser la forme du joint central 32 sur une partie de sa longueur et sur une partie de sa périphérie. Autrement dit, le profil de coopération est conçu de sorte à présenter une forme complémentaire de celle du joint central 32.

En outre, l'équerre d'étanchéité 12, sur sa semelle 120, présente une surépaisseur d'une forme correspondant à celle de la section droite dudit joint central 32, destinée à recevoir en appui l'extrémité de ce dernier, pour favoriser la compression de celui-ci contre ladite semelle 120 et ainsi maximiser l'étanchéité. Cette caractéristique permet d'assurer une continuité dans l'étanchéité à l'eau et à l'air comme il apparaitra ci-après plus en détail.

L'équerre d'étanchéité 12 comporte également une paroi médiane 123 s'étendant vers le haut depuis la semelle 120, conçue de sorte à être agencée dans le prolongement de la paroi interne 223 du profilé distal 22 lorsque l'équerre d'étanchéité 12 est liée à l'équerre rigide 11 et que lesdites équerres sont liées au profilé de seuil 20.

La paroi médiane 123 s'étend depuis un bord de la semelle 120 de l'équerre d'étanchéité 12 jusqu'à une branche 122 s'étendant également vers le haut depuis un bord opposé de ladite semelle 120, de sorte à diviser ladite semelle 120 en deux parties dont une première partie est destinée à coopérer avec l'équerre rigide 11 et dont une seconde partie est destinée à coopérer avec le bouchon d'étanchéité 13.

Comme le montre la figure 1, la paroi médiane 123 constitue en partie le profil de coopération décrit plus haut, dans le sens où, par une portion de sa surface, ici une portion concave, elle est destinée à venir en appui contre le joint central 32.

La branche 122 de l'équerre d'étanchéité 12 est destinée à se loger dans une rainure du montant de dormant 30 adjacente à la rainure longitudinale 33, et présente une section droite de forme carré et s'étend jusqu'à une extrémité libre.

Comme le montre la figure 1, la branche 122 constitue en partie le profil de coopération décrit plus haut, dans le sens où, par une portion de ses faces, elle est destinée à venir en appui contre le joint central 32.

Une portion de la périphérie de la surépaisseur de la semelle de l'équerre d'étanchéité 12 est donc délimitée, dans le mode préféré de réalisation visible notamment sur la figure 1, par la paroi médiane 123 et par la branche 122 de l'équerre d'étanchéité 12.

Le bouchon d'étanchéité 13 comporte une rainure 130 orientée vers le haut et destinée à prolonger la troisième rainure 220 du profilé de seuil 20 lorsque le bouchon d'étanchéité 13 recouvre l'équerre d'étanchéité 12, que celle-ci est liée à l'équerre rigide 11 et que lesdites équerres sont liées au profilé de seuil 20. Plus précisément, la rainure 130 du bouchon d'étanchéité 13 comporte également deux parois latérales reliées entre elles par une paroi de fond, et est conçue de sorte à recouvrir par lesdites parois, une portion de la paroi de fond 221 et des parois interne 223 et externe 222 de la troisième rainure 220 du profilé de seuil 20.

La paroi de fond de la rainure 130 du bouchon d'étanchéité 13 est destinée à reposer contre la seconde partie de la semelle 120 de l'équerre d'étanchéité 12.

La rainure 130 du bouchon d'étanchéité 13 comporte une paroi d'extrémité 131 s'étendant vers le haut, perpendiculairement aux parois latérales et parois de fond. La paroi d'extrémité 131 est prévue pour être agencée en appui contre la branche 122 de l'équerre d'étanchéité 12. Cette paroi d'extrémité 131 est prolongée par une portion terminale sous la forme d'une lèvre dite « première lèvre » 132, destinée à recouvrir l'extrémité libre de la branche 122 de l'équerre d'étanchéité 12.

Le bouchon d'étanchéité 13 peut également comporter une autre lèvre, par exemple s'étendant depuis une des parois latérales de sorte à pouvoir recouvrir la paroi médiane 123 de l'équerre d'étanchéité 12.

Grâce à ces caractéristiques, le bouchon d'étanchéité 13 s'applique contre la troisième rainure 220 du profilé de seuil 20 et contre l'équerre d'étanchéité 12 en épousant leurs formes respectives, de sorte qu'il permet d'assurer une étanchéité interdisant toute infiltration d'eau vers l'intérieur du bâtiment.

Avantageusement, chacune des équerre d'étanchéité 12 et équerre rigide 11 comporte des moyens de fixation réversible au profilé de seuil 20 et au montant de dormant 30. Ces moyens de fixation réversible peuvent être formés par des moyens de vissage.

Plus précisément, comme le montre la vue éclatée de la figure 1, la languette 111 peut présenter un taraudage de sorte à recevoir une vis engagée par un trou traversant réalisé sur le premier profilé de seuil 20 de sorte à fixer de manière amovible ledit profilé de seuil 20 avec l'équerre rigide 11.

En outre, la semelle 120 de l'équerre d'étanchéité 12 peut comprendre, de l'un à l'autre de ses bords, un logement destiné à recevoir une vis prévue pour coopérer par vissage avec un taraudage pratiqué dans le profilé de seuil 20, de sorte à fixer de manière amovible l'équerre d'étanchéité 12 au profilé de seuil 20.

Par ailleurs, les branches 113 et 122 des équerre d'étanchéité 12 et équerre rigide 11 peuvent être configurées pour être fixées par vissage au montant de dormant 30, tel que suggéré par la figure 1.

Grâce aux caractéristiques des organes de liaison décrites précédemment, notamment à celles relatives à leurs formes, la présente invention peut s'intégrer dans tout cadre de dormant déjà existant.

La traverse inférieure 40 de l'ouvrant comporte un profilé de traverse 41 relié à un profilé de parclose 42 par l'intermédiaire d'un profilé porte joint 43 de sorte à enserrer un panneau de vitrage 44, tel que le montre la figure 3.

Un profilé d'habillage 45 est fixé sur le profilé parclose 42, ledit profilé d'habillage 45 portant un joint, par exemple un joint présentant lèvre destinée à venir en appui contre la paroi externe 222 du profilé distal 22 du profilé de seuil 20.

Le profilé porte joint 43 comprend une rainure orientée en regard de la paroi interne 223 du profilé distal 22 du profilé de seuil 20, lorsque l'ouvrant est fermé contre le dormant, adaptée à recevoir un joint, par exemple un joint tubulaire creux, de sorte que ce joint soit comprimé contre ladite paroi interne 223.

Ladite paroi interne 223 étant agencée dans l'alignement du joint central 32 du montant de dormant 30, la continuité de l'étanchéité est assurée lorsque l'ouvrant est fermé contre le dormant entre le joint tubulaire et le joint central 32. Cette caractéristique permet avantageusement à la menuiserie, d'une part, de présenter des propriétés d'isolation thermique et phonique élevée, et d'autre part, d'assurer l'étanchéité à l'eau et à l'air.

Pour lier le profilé de seuil 20 avec un montant de dormant 30, la mise en oeuvre du dispositif de seuil 10 selon l'invention est réalisée par la succession d'étapes décrites ci-dessous.

Dans un premier temps, l'équerre d'étanchéité 12 et l'équerre rigide 11 sont emboitées l'une avec l'autre par coopération de leurs éléments d'emboitement 114 et 121 respectifs.

Par la suite, l'équerre rigide 11 est liée au profilé de seuil 20. Plus particulièrement, la languette 111 est engagée dans la première rainure 210 du profilé de seuil 20.

Suite à cette étape, l'équerre d'étanchéité 12 est en appuis contre le profilé de seuil 20, la paroi de ladite équerre d'étanchéité 12 étant agencée dans le prolongement de la paroi interne 223 de la troisième rainure 220.

Ensuite, l'équerre rigide 11 et l'équerre d'étanchéité 12 sont rigidement fixées par des moyens de vissage au profilé de seuil 20 et au montant du dormant.

Pour finir, le bouchon d'étanchéité 13 est agencé de sorte à recouvrir au moins en partie l'équerre d'étanchéité 12, notamment par sa première lèvre 132, et la troisième rainure 220 sur une partie de sa longueur.

Avantageusement, grâce à cette caractéristique, le profilé de seuil 20 est fixé de manière amovible au montant de dormant 30.

De manière plus générale, il est à noter que les modes de mise en oeuvre et de réalisation de l'invention considérés ci-dessus ont été décrits à titre d'exemples non limitatifs et que d'autres variantes sont par conséquent envisageables.

## Revendications

1. Dispositif de seuil (10) pour menuiserie, ladite menuiserie comprenant un ouvrant relié de manière articulée à un dormant, le dormant étant formé par deux montants, une traverse supérieure et un profilé de seuil (20), le dispositif de seuil (10) comprenant un organe de liaison destiné à lier mécaniquement le profilé de seuil (20) avec un montant de dormant (30), l'organe de liaison comportant une équerre rigide (11) et une équerre d'étanchéité (12), laquelle est réalisée dans un matériau polymère, lesdites équerre rigide (11) et équerre d'étanchéité (12) étant destinées à être fixées au profilé de seuil (20) et au montant de dormant (30) et étant configurées de sorte à coopérer par emboitement l'une avec l'autre, ledit dispositif de seuil étant **caractérisé en ce que** l'organe de liaison comprend en outre un bouchon d'étanchéité (13) étant destiné à recouvrir au moins en partie l'équerre d'étanchéité (12), ledit bouchon étant destiné à également recouvrir une portion du profilé de seuil (20).

2. Dispositif de seuil (10) selon la revendication 1, dans lequel l'équerre d'étanchéité (12) et l'équerre rigide (11) comprennent chacune une semelle (110, 120), lesdites semelles (110, 120) présentant l'une et l'autre des éléments d'emboitement (114, 121) de forme complémentaire, par lesquels lesdites équerre d'étanchéité (12) et équerre rigide (11) coopèrent l'une avec l'autre par emboitement.

3. Dispositif de seuil (10) selon la revendication 2, dans lequel la semelle (110) de l'équerre rigide (11) comporte une languette (111) destinée à être engagée dans une rainure, dite « première rainure » (210) du profilé de seuil (20), ladite semelle (110) comportant également une rainure intermédiaire (112) destinée à être agencée dans le prolongement d'une autre rainure, dite « deuxième rainure » (211) du profilé de seuil (20) adjacente à la première rainure (210), lorsque l'équerre rigide (11) est fixée au profilé de seuil (20).

4. Dispositif de seuil (10) selon la revendication 2, dans lequel l'équerre d'étanchéité (12) est destinée à être agencée dans le prolongement d'une barrette intermédiaire (23) du profilé de seuil (20), et est destinée à recevoir en appui un joint d'étanchéité, dit « joint central » (32), destiné à être fixé contre le montant de dormant (30), ladite équerre d'étanchéité (12) comportant à cet effet un profil de coopération par lequel elle est destinée à coopérer avec le joint central (32) par complémentarité de forme.

5. Dispositif de seuil (10) selon la revendication 4, dans lequel l'équerre d'étanchéité (12) comporte une branche s'étendant depuis sa semelle (120) jusqu'à une extrémité libre, ladite branche étant destinée à se loger dans une rainure du montant de dormant (30).

6. Menuiserie comprenant un ouvrant et un dormant formés respectivement par des montants fixés à des traverses dites « traverse inférieure » et « traverse supérieure », le menuiserie comprenant également un dispositif de seuil (10) selon l'une des revendications 1 à 5, ladite menuiserie étant **caractérisée en ce que** l'équerre d'étanchéité (12) comporte une semelle (120) depuis laquelle s'étend une paroi, ladite paroi étant en reliée à l'une de ses extrémité à une branche s'étendant également depuis ladite semelle (120) et étant agencée en appui contre le profilé de seuil (20), l'équerre d'étanchéité (12) étant configurée de sorte que ladite paroi, d'une part, coopère avec un joint central (32) fixé sur le montant de dormant (30), et d'autre part, qu'elle reçoive en appui un joint portée par la traverse inférieure de l'ouvrant, lorsque ledit ouvrant est fermé contre le dormant.

7. Menuiserie selon la revendication 6, dans laquelle la semelle (110) de l'équerre rigide (11) comporte une languette (111) engagée dans une première rainure (210) du profilé de seuil (20), ladite semelle (110) comportant également une rainure intermédiaire (112) configurée de sorte qu'elle est agencée dans le prolongement d'une deuxième rainure (211) du profilé de seuil (20) adjacente à la première rainure (210), et dans le prolongement d'une rainure longitudinale (33) dont est dotée le montant de dormant (30), de telle sorte que ladite rainure intermédiaire (112) de la semelle (110) fait la jonction entre la deuxième rainure (211) et la rainure longitudinale (33).

8. Procédé de mise en oeuvre d'un dispositif de seuil (10) selon l'une des revendications 1 à 5 dans une menuiserie selon l'une des revendications 6 ou 7, comprenant les étapes suivantes :
- l'équerre d'étanchéité (12) et l'équerre rigide (11) sont emboitées l'une avec l'autre par coopération d'éléments d'emboitement (114, 121) dont elles sont respectivement dotées,
- l'équerre rigide (11) est liée au profilé de seuil (20), l'équerre d'étanchéité (12) se trouvant alors en appuis contre le profilé de seuil (20),
- l'équerre rigide (11) et l'équerre d'étanchéité (12) sont rigidement fixées par des moyens de vissage au profilé de seuil (20) et au montant du dormant (30).

9. Procédé selon la revendication 8 de mise en oeuvre d'un dispositif de seuil (10) selon l'une des revendications 1 à 5, comprenant en outre une étape dans laquelle le bouchon d'étanchéité (13) est agencé de sorte à recouvrir au moins en partie l'équerre d'étanchéité (12) et une partie du profilé de seuil (20).

## Patentansprüche

1. Schwellenvorrichtung (10) für Tischlerarbeiten, wobei die Tischlerarbeit eine Öffnung umfasst, die gelenkig mit einem festen Rahmen verbunden ist, wobei der feste Rahmen aus zwei Pfosten, einem oberen Querträger und einem Schwellenprofil (20) besteht, wobei die Schwellenvorrichtung (10) ein Verbindungselement umfasst, das dazu bestimmt ist, das Schwellenprofil (20) mechanisch mit einem Rahmenpfosten (30) zu verbinden, wobei das Verbindungselement eine starre Halterung (11) und eine Dichtungshalterung (12) umfasst, die aus einem Polymermaterial hergestellt ist, wobei die starre Halterung (11) und die Dichtungshalterung (12) dazu bestimmt sind, am Schwellenprofil (20) und am Rahmenpfosten (30) befestigt zu werden, und derart konfiguriert sind, dass sie durch gegenseitiges Ineinandergreifen zusammenwirken, wobei die Schwellenvorrichtung **dadurch gekennzeichnet ist, dass** das Verbindungselement ferner eine Dichtungsstopfen (13) umfasst, der dazu bestimmt ist, mindestens einen Teil der Dichtungshalterung (12) abzudecken, wobei der Dichtungsstopfen dazu bestimmt ist, auch einen Teil des Schwellenprofils (20) abzudecken.

2. Schwellenvorrichtung (10) nach Anspruch 1, wobei die Dichtungshalterung (12) und die starre Halterung (11) jeweils eine Sohle (110, 120) umfassen, wobei die Sohlen (110, 120) ineinandergreifende Elemente (114, 121) mit komplementärer Form aufweisen, durch die die Dichtungshalterung (12) und die starre Halterung (11) durch gegenseitiges Ineinandergreifen zusammenwirken.

3. Schwellenvorrichtung (10) nach Anspruch 2, wobei die Sohle (110) der starren Halterung (11) eine Feder (111) aufweist, die dazu bestimmt ist, in eine Nut, die sogenannte "erste Nut" (210), des Schwellenprofils (20) einzugreifen, wobei die Sohle (110) außerdem eine Zwischennut (112) umfasst, die dazu bestimmt ist, in der Verlängerung einer anderen Nut, die sogenannte "zweite Nut" (211), des Schwellenprofils (20) neben der ersten Nut (210) angeordnet zu werden, wenn die starre Halterung (11) am Schwellenprofil (20) befestigt wird.

4. Schwellenvorrichtung (10) nach Anspruch 2, wobei die Dichtungshalterung (12) dazu bestimmt ist, in der Verlängerung eines Zwischenstreifens (23) des Schwellenprofils (20) angeordnet zu werden, und dazu bestimmt ist, unterstützend eine Dichtung, die sogenannte "zentrale Dichtung" (32), aufzunehmen, und dazu bestimmt ist, am Rahmenpfosten (30) befestigt zu werden, wobei die Dichtungshalterung (12) zu diesem Zweck ein Zusammenwirkungsprofil aufweist, durch das sie dazu bestimmt ist, mit der zentralen Dichtung (32) durch die Komplementarität der Form zusammenzuwirken.

5. Schwellenvorrichtung (10) nach Anspruch 4, wobei die Dichtungshalterung (12) einen Schenkel aufweist, der sich von seiner Sohle (120) bis zu einem freien Ende erstreckt, wobei der Schenkel dazu bestimmt ist, in einer Nut des Rahmenpfostens (30) untergebracht zu werden.

6. Tischlerarbeit, umfassend eine Öffnung und einen festen Rahmen, die jeweils aus Pfosten ausgebildet sind, die an Querträgern, dem sogenannten "unteren Querträger" und dem sogenannten "oberen Querträger", befestigt sind, wobei die Tischlerarbeit außerdem eine Schwellenvorrichtung (10) nach einem der Ansprüche 1 bis 5 umfasst, wobei die Tischlerarbeit **dadurch gekennzeichnet ist, dass** die Dichtungshalterung (12) eine Sohle (120) aufweist, von der sich eine Wand erstreckt, wobei die Wand an einem ihrer Enden mit einem Schenkel verbunden ist, der sich ebenfalls von der Sohle (120) erstreckt und unterstützend am Schwellenprofil (20) angeordnet ist, wobei die Dichtungshalterung (12) so konfiguriert ist, dass die Wand einerseits mit einer zentralen Dichtung (32) zusammenwirkt, die an dem Rahmenpfosten (30) befestigt ist, und dass sie andererseits unterstützend eine Dichtung aufnimmt, die vom unteren Querträger der Öffnung getragen wird, wenn die Öffnung gegen den Rahmen geschlossen ist.

7. Tischlerarbeit nach Anspruch 6, wobei die Sohle (110) der starren Halterung (11) eine Feder (111) aufweist, die in eine erste Nut (210) des Schwellenprofils (20) eingreift, wobei die Sohle (110) außerdem eine Zwischennut (112) umfasst, die so konfiguriert ist, dass sie in der Verlängerung einer an die erste Nut (210) angrenzenden zweiten Nut (211) des Schwellenprofils (20) und in der Verlängerung einer Längsnut (33), mit der der Rahmenpfosten (30) ausgestattet ist, angeordnet ist, so dass die Zwischennut (112) der Sohle (110) die Verbindung zwischen der zweiten Nut (211) und der Längsnut (33) bildet.

8. Verfahren zum Implementieren einer Schwellenvorrichtung (10) nach einem der Ansprüche 1 bis 5 in einer Tischlerarbeit nach einem der Ansprüche 6 oder 7, umfassend die folgenden Schritte:
- die Dichtungshalterung (12) und die starre Halterung (11) greifen durch Zusammenwirken von ineinandergreifenden Elementen (114, 121), mit denen sie jeweils ausgestattet sind, ineinander ein,
- die starre Halterung (11) ist mit dem Schwellenprofil (20) verbunden, wobei die Dichtungshalterung (12) dann unterstützend am Schwellenprofil (20) anliegt,
- die starre Halterung (11) und die Dichtungshalterung (12) sind durch Schraubmittel starr am Schwellenprofil (20) und am Rahmenpfosten (30) befestigt.

9. Verfahren nach Anspruch 8 zum Implementieren einer Schwellenvorrichtung (10) nach einem der Ansprüche 1 bis 5, ferner umfassend einen Schritt, bei welchem der Dichtungsstopfen (13) derart angeordnet ist, dass er mindestens einen Teil der Dichtungshalterung (12) und einen Teil des Schwellenprofils (20) abdeckt.

## Claims

1. Threshold device (10) for joinery work, said joinery work comprising a leaf or sash hingedly connected to a frame, the frame being formed by two jambs, an upper crosspiece and a threshold profile (20), the threshold device (10) comprising a connecting member intended to mechanically link the threshold profile (20) with a frame jamb (30), the connecting member including a rigid angle bracket (11) and a sealing angle bracket (12), which is made of a polymer material, said rigid angle bracket (11) and sealing angle bracket (12) being intended to be fastened to the threshold profile (20) and to the frame jamb (30) and being configured so as to cooperate by interlocking with each other, said threshold device being **characterised in that** the connecting member further comprises a sealing plug (13) intended to cover at least partially the sealing angle bracket (12), said plug being also intended to cover a portion of the threshold profile (20) .

2. Threshold device (10) according to claim 1, wherein each of the sealing angle bracket (12) and the rigid angle bracket (11) comprises a sole (110, 120), said soles (110, 120) having either one of the interlocking elements (114, 121) with complementary shapes, by which said sealing angle bracket (12) and rigid angle bracket (11) cooperate with each other by interlocking.

3. Threshold device (10) according to claim 2, wherein the sole (110) of the rigid angle bracket (11) includes a tab (111) intended to fit into a groove, called "first groove" (210) of the threshold profile (20), said sole (110) also including an intermediate groove (112) intended to be arranged in the extension of another groove, called "second groove" (211) of the threshold profile (20) adjacent to the first groove (210), when the rigid angle bracket (11) is fastened to the threshold profile (20).

4. Threshold device (10) according to claim 2, wherein the sealing angle bracket (12) is intended to be arranged in the extension of an intermediate bar (23) of the threshold profile (20), and is intended to receive a seal as a support, called "central seal" (32), intended to be fastened against the frame jamb (30), said sealing angle bracket (12) including to this end a cooperation profile by which it is intended to cooperate with the central seal (32) by form complementarity.

5. Threshold device (10) according to claim 4, wherein the sealing angle bracket (12) includes a branch extending from its sole (120) up to a free end, said branch being intended to be accommodated in a groove of the frame jamb (30).

6. Joinery work comprising a leaf or sash and a frame formed respectively by jambs fastened to crosspieces called "lower crosspiece" and "upper crosspiece", the joinery work also comprising a threshold device (10) according to one of claims 1 to 5, said joinery work being **characterised in that** the sealing angle bracket (12) includes a sole (120) from which a wall extends, said wall being connected at one of its ends to a branch also extending from said sole (120) and being arranged so as to bear against the threshold profile (20), the sealing angle bracket (12) being configured so that said wall, on the one hand, cooperates with a central seal (32) fastened on the frame jamb (30), and on the other hand, so that it receives a seal in support carried by the lower crosspiece of the leaf or sash, when said leaf or sash is closed against the frame.

7. Joinery work according to claim 6, wherein the sole (110) of the rigid angle bracket (11) includes a tab (111) fitted into a first groove (210) of the threshold profile (20), said sole (110) also including an intermediate groove (112) configured so that it is arranged in the extension of a second groove (211) of the threshold profile (20) adjacent to the first groove (210), and in the extension of a longitudinal groove (33) with which the frame jamb (30) is provided, such that said intermediate groove (112) of the sole (110) forms the junction between the second groove (211) and the longitudinal groove (33).

8. Method for implementing a threshold device (10) according to one of claims 1 to 5 in a joinery work according to one of claims 6 or 7, comprising the following steps:
- the sealing angle bracket (12) and the rigid angle bracket (11) are interlocked with each other by cooperation of interlocking elements (114, 121) with which they are respectively provided,
- the rigid angle bracket (11) is linked to the threshold profile (20), the sealing angle bracket (12) then bearing against the threshold profile (20),
- the rigid angle bracket (11) and the sealing angle bracket (12) are rigidly fastened by screwing means to the threshold profile (20) and to the jamb of the frame (30) .

9. Method according to claim 8 for implementing a threshold device (10) according to one of claims 1 to 5, further comprising a step in which the sealing plug (13) is arranged so as to cover at least partially the sealing angle bracket (12) and a portion of the threshold profile (20) .
